# EUROPÄISCHE PATENTSCHRIFT

(11) **EP 1 055 759 B1**
(45) Veröffentlichungstag und Bekanntmachung des Hinweises auf die Patenterteilung: **23.07.2003**
(21) Anmeldenummer: 99110062.9
(22) Anmeldetag: 22.05.1999
(51) Int. Cl.: D04H 13/00

(54) **Verfahren und Maschine zur Herstellung einer Matte aus einem Naturfaservlies**
Method and machine for the production of matting made from a natural fibre sheet
Procédé et machine pour la production d'une bande d'un non-tissé de fibres naturelles

(43) Veröffentlichungstag der Anmeldung: 29.11.2000
(73) Patentinhaber: Quadrant Plastic Composites AG, 5600 Lenzburg (CH)
(72) Erfinder: Maier, Walter Dipl.-Ing., 67157 Wachenheim (DE)
(74) Vertreter: Grussdorf, Jürgen, Dr.

(56) Entgegenhaltungen:
- DE-A- 2 814 846
- DE-C- 19 541 524
- DE-C- 19 602 551

## Beschreibung

Die Erfindung betrifft ein Verfahren zur Herstellung einer Matte aus einem Naturfaservlies, welches thermoplastische Fasern enthält, und mindestens einem weiteren Vlies aus Kunststoffasern; sowie eine Maschine zur Durchführung des Verfahrens.

Es ist bekannt, für die Herstellung von selbsttragenden Formteilen durch Wärmeumformung (Erhitzen und Verpressen), Matten zu verwenden, die aus einem Kern aus einem Naturfaservlies und vorzugsweise beidseitig auf das Naturfaservlies aufgebrachten Auflagen aus einem Kunststoffvlies bestehen, siehe DE-19602551.

Die DE- C 196 02 551 gibt zwar an, aus welchen Komponenten die warmverformbaren Matten zusammengesetzt sind, sie sagt aber nichts darüber aus, wie man diese Matten herstellt. Es kann angenommen werden, dass die einzelnen Vliese einfach aufeinandergelegt werden.
In der DE- C 195 41 524 ist eine Maschine zum Verbinden einer Vliesbahn aus thermoplastischen Kunststofffasern und einer Folienbahn beschrieben. Vliesbahn und Folienbahn werden separat voneinander auf unterschiedliche Temperaturen erwärmt.

Der Erfindung liegt die Aufgabe zugrunde, ein Verfahren zur Herstellung einer Matte zu schaffen, das einfach in seinem Ablauf ist und eine sichere Verbindung der einzelnen Vliese miteinander ermöglicht. Dabei sollen keine Klebstoffe oder andere Hilfsmittel eingesetzt werden. Auch das Vernadeln der Schichten ist zu vermeiden. Es besteht außerdem die Aufgabe, eine Maschine zur Durchführung des Verfahrens zu entwerfen.

Bei einem Verfahren der eingangs genannten Gattung wird die Lösung der gestellten Aufgabe erfindungsgemäß dadurch erreicht, daß die vorgefertigten Vliese gemeinsam einer oder mehreren Hitzequellen kontinuierlich zugeführt und unmittelbar an die Erhitzung anschließend zwischen Preßwalzen hindurchgeführt werden. Die vorgefertigten Vliese werden kontinuierlich der Erhitzung und den Preßwalzen zugeführt, wobei die Erhitzung und der Druck der Preßwalzen so bemessen sind, daß lediglich eine Verbindung zwischen den Oberflächen der Vliese erfolgt.

Die Vliese werden endlos von Vlieswickelrollen abgezogen und der Hitzequelle zugeführt. Sobald ein Vlies von der Wickelrolle abgewickelt ist, wird sein Ende mit dem Anfang des Vlieses einer Wechselrolle verbunden und eine Unterbrechung des kontinuierlichen Verfahrens vermieden.

Die Vliese werden vor dem Aufrollen auf ihre Wickelrollen genadelt, was zu einem festen Verbund der Fasern führt.

Das Naturfasermischvlies enthält thermoplastische Fasern mit einem niedrigen Schmelzpunkt, während das bzw. die Kunststoffaservliese aus thermoplastischen Fasern mit unterschiedlichem, d.h. niedrigem und höherem, Schmelzpunkt bestehen.

Die Hitzequelle wird vorzugsweise so ausgerichtet, daß sie auf die einander zugewandten Vliesseiten direkt einwirkt. Dadurch wird erreicht, daß durch die Erhitzung lediglich die an der Oberfläche der Vliese befindlichen thermoplastischen Fasern mit niedrigem Schmelzpunkt geschmolzen werden und miteinander eine Verbindung eingehen. Alle anderen thermoplastischen Fasern bleiben unverändert und werden erst bei der späteren bei höheren Temperaturen und Drücken erfolgenden plastischen Verformung verschmolzen.

Als Fasern mit niedrigem Schmelzpunkt werden Polypropylenfasern und als Fasern mit höherem Schmelzpunkt Polyesterfasern und/oder Polyacrylfasern eingesetzt.

Bevorzugt wird als Hitzequelle Heißluft verwendet. Die Heißluft wird auf die Vliesoberflächen mit einer Temperatur von ca. 600°C aufgeblasen. Dabei werden unmittelbar vor den Preßwalzen die Vliese oberflächlich erhitzt, die durch die Preßwalzen aneinandergedrückt werden, sodaß sich die erweichten Fasern der Vliese miteinander verbinden können.

Es ist zweckmäßig, wenn die Vliese kantengleich verarbeitet, d.h. kantengleich der Hitzequelle zugeführt werden. Der durch eine ggf vorzunehmende Kantenbeschneidung der Matte anfallende Abfall wird dadurch vermieden bzw. auf ein Mindestmaß begrenzt. Am günstigsten ist es, wenn eine notwendige Kantenbeschneidung bereits an den Vliesen vor Ihrer Verbindung miteinander erfolgt, da dadurch die anfallenden Abfälle einheitlicher Struktur sind, je nach Vliesart, und so leicht recycelt werden können. Die Abfälle werden bei der Vliesherstellung wieder zugegeben.

Die Matte wird zu einer Rolle aufgewickelt. Bei Bedarf können aber auch Längsschneider eingesetzt werden und die Matte in kleineren Rollen vorbestimmter Breite unterteilt werden.

Die Maschine zur Durchführung des Verfahrens besteht im wesentlichen aus Rollenhalterungen für die Vliese, einem mit Abstand davon angeordneten Preßwalzenpaar mit unmittelbar davor zwischen den Vliesen befindlichen Hitzequellen und einer Aufwickeleinrichtung für die fertige Matte. Die Rollenhalterungen ermöglichen einen kontinuierlichen Abzug der Vliese, von den Rollen, auf denen sie angeliefert werden.

Durch die Hitzequellen werden die Oberflächen der Vliese auf die für die Fasern notwendige Erweichungstemperatur erhitzt und die Preßwalzen üben den zur Verbindung der Vliese erforderlichen Anpreßdruck aus. Der Begriff Hitzequelle ist allgemein zu verstehen, es können hier beliebige Einrichtungen, z.B. auch Ultraschalleinrichtungen eingesetzt werden, die eine Erweichung der Fasern bewirken.

Vor den Preßwalzen sind Führungsrollen für die einzelnen Vliese vorgesehen. Die Rollen halten die Vliese so auseinander, daß sie erst im Walzendurchlaß während des Preßvorganges zusammengeführt werden. Kurz davor ist die Erhitzungszone. Das ist erforderlich, damit die geschmolzenen Fasern nicht vor dem Verbundvorgang zwischen den Walzen vorzeitig abkühlen.

Den Preßwalzen ist ein Zugwalzenpaar nachgeschaltet. Sie haben die Aufgabe die Vliese gleichmäßig zu ziehen und zwar von den Vliesrollen durch den Spalt der Preßwalzen hindurch.

Bei der vorliegenden Ausführungsform ist die Hitzequelle aus einzelnen in Reihe nebenander angeordneten Schlitzdüsen mit Heizeinrichtung gebildet. Die Schlitzdüsen schließen dicht aneinander an und die gesamte Breite der Vliese wird erfaßt Die Luft wird den Düsen durch einen Druckluftstrang zugeführt. Jeweils eine Düsenreihe ist zwischen zwei Vliesen vorgesehen und die Düsenschlitze sind auf die Stelle gerichtet, an der die beiden Vliese aufeinandertreffen. Die Erhitzung der Luft erfolgt an den Düsenanschlußstellen zwischen den Düsen und dem Luftstrang. Denkbar ist natürlich auch einer Erhitzung der Luft vor dem Eintritt in den Verteilerstrang.

Die Beheizung der Luft vor den Düsen hat jedoch den Vorteil einer gleichmäßigeren Aufheizung. Schließlich liegt es auch im Rahmen der Erfindung, wenn nur eine einzige Düse über die gesamte Breite der Vliese eingesetzt wird. Dies ist von Vorteil, wenn Vliese mit gleichbleibender Breite über einen längeren Zeitraum zu verarbeiten sind.

Für jedes Vlies sind jeweils zwei hintereinanderliegende Rollenhalterungen und eine Übergabestation zum Verbinden der Vliesenden vorgesehen. Für eine endlose Verarbeitung der Vliese ist es erforderlich, daß das Vliesende der aufgebrauchten Rolle mit dem Vliesanfang der neuen Rolle verbunden wird. Hierfür sind die Übergabestationen, die mit Einrichtungen zum Verbinden der Vliesenden ausgestattet sind. Die Enden können durch Vernähen, Verkleben oder Vertackern miteinander verbunden werden.

Um eine gerade Kante der Matte zu erreichen, können Kantenschneider eingesetzt werden. Damit der dabei anfallende Abfall einfach durch Beimischung in die Vliesausgangsmaterialien recycelt werden kann, ist es von Vorteil, wenn den einzelnen Vliesen vor den Preßwalzen liegende Kantenschneider zugeordnet werden. Der anfallende Abfall ist dann sehr einheitlich und kann der Krempelmaschine beigegeben werden.

Die nach dem Verfahren hergestellte Matte zeichnet sich aus durch ein Naturfaservlies aus Naturfasern und Kunststoffasern mit niedrigem Schmelzpunkt als Mittelschicht, das von zwei Kunststoffvliesen aus Kunststoffasern mit niedrigem und hohem Schmelzpunkt als Außenschichten bedeckt ist. Da bei dem vorliegenden Verfahren lediglich die an den zu verbindenden Oberflächen der Vliese vorhandenen Kunststoffasern mit niedrigem Schmelzpunkt erweicht werden, bleiben die im Innern der Vliese befindlichen Fasern unverändert. Nur die einander zugewandten Seiten der Vliese sind durch Erweichen der niedrigschmelzenden Kunststoffasern miteinander verbunden.

Mit dem Verfahren können selbstverständlich auch Matten mit einem anderen Aufbau hergestellt werden. So können beispielsweise auch Folien eingearbeitet werden. Besonders günstig ist dabei die Einfügung einer Folie zwischen zwei Naturfaservliese. Die Folie trennt beide Vliese, und da kein Nadeln bei dem Zusammenfügen der Schichten angewendet wird, bleibt die Folie luftundurchlässig. Möglich ist auch die Kombination einer Folie mit einem Naturfasermischvlies.

Anhand eines Ausführungsbeispiels wird die Erfindung näher erläutert.
Es zeigt schematisch:
Fig. 1 die einzelnen Verfahrensschritte,
Fig. 2 den Erhitzungs- und Preßwalzenbereich der Maschine in seitlicher Ansicht,
Fig. 3 eine Draufsicht auf den Bereich nach Fig. 2 zusätzlich mit einem Schneidebalken und
Fig. 4 die Matte im Schnitt.

Fig. 1 zeigt den prinzipiellen Ablauf des Verfahrens. Die Rollen 1 bis 6 sind Vliesrollen, wie sie angeliefert werden. Von diesen Rollen 1 bis 6 werden die Vliese 7, 8 und 9 abgezogen und den Preßwalzen 10 und 11 zugeführt. Das obere Vlies 7 ist ein Kunststoffvlies, das mittlere Vlies 8 ein Naturfaservlies und das Vlies 9 wieder ein Kunststoffaservlies. Jeweils zwischen zwei Vliesen 7 und 8 bzw. 8 und 9 sind direkt vor den Preßwalzen 10 und 11 zwei Hitzequellen 12 und 13 angeordnet Unmittelbar nach dem Erhitzen und Erweichen der in den Vliesen befindlichen thermoplastischen Fasern mit niedrigem Schmelzpunkt werden die Vliese 7 bis 9 durch die Preßwalzen 10 und 11 zusammengedrückt, wodurch eine gute Verbindung zwischen den Vliesoberflächen eintritt. Die Vliese 7 bis 9 und die daraus gebildete Matte 14 werden von den Zugwalzen 15 und 16 gezogen. Die fertige Matte 14 wird zur Rolle 17 aufgewickelt und für den Weitertransport bereitgestellt.

Die doppelten Vlieswickelrollen 1, 2; 3, 4 und 5, 6 zeigen an, daß ein fliegender Wechsel der Rollen 1 bis 6 stattfindet. Sobald eine Rolle 2, 4 oder 6 zuendegeht, wird das Vliesende einer der Rollen 2, 4, 6 mit dem Vliesanfang der zugehörigen Rolle 1, 3 und 5 verbunden, sodaß der Abzug endlos fortgeführt werden kann. Für die Verbindung der Vliesenden sind die Übergabestationen 18, 19 und 20 vorgesehen. Die Vliesenden werden hier zusammengenäht. Die Rollenhalterungen 30 sind ebenfalls doppelt und lassen einen schnellen Wechsel der Vliesrollen 1 bis 6 zu.

Jedem Vlies 7, 8 und 9 ist ein Kantenschneider 21, 22, 23 zugeordnet Dadurch wird die exakte Breite der Vliese 7 bis 9 festgelegt.

Über die Umlenkrollen 24, 25 und 26 werden die Vliese 7, 8, 9 dem Preßwalzenspalt zwischen den beiden Druckwalzen 10 und 11 zugeführt. Eine geringe Spannung hält die Vliese in der vorgegebenen Lage. Die Vliese 7, 8, 9 sind genadelt und bilden einen relativ festen Verbund.

Die Hitzequellen 12, 13 sind Heißluftschlitzdüsen mit Heizeinrichtungen (s. Fig. 2 und 3). Über das Gebläse 27 und einen Druckluftstrang 28 wird Druckluft den Düsen zugeführt.

Es ist günstig, wenn eine möglichst breite Matte 14 hergestellt wird, die bei Bedarf durch den Schneidbalken 29 in einzelne schmalere Bahnen aufgeteilt wird. Die fertige Matte 14 wird auf der Aufwickeleinrichtung 31 zur Rolle 17 aufgerollt.

In der Fig. 2 ist der Preßwalzenbereich vergrößert gezeigt Das Naturfaservlies 8 wird etwa waagerecht zwischen die Preßwalzen 10 und 11 eingeführt. Von oben und von unten werden die Kunststoffaservliese 7 und 9 herangeführt. Das Naturfaservlies 8 ist erheblich dicker als die Kunststoffaservliese 7 und 9.

Über die Schlitzdüsen 32 und 33 wird Heißluft auf die Innenflächen 34 bis 37 der Vliese 7, 8 und 9 geblasen, und zwar in den Bereich, der unmittelbar vor dem Walzenspalt 42 liegt. Die Luft wird durch den Druckluftstrang 28 den Verteilersträngen 38 und 39 zugeführt und von dort auf die einzelnen Schlitzdüsen 32, 33 verteilt. Jede Schlitzdüse 32, 33 ist mit einer Heizeinrichtung 40, 41 versehen.

Fig. 3 zeigt eine Draufsicht auf den Bereich nach Fig. 2. Aus dem Druckluftstrang 28 wird dem Verteilerstrang 38 Druckluft zugeführt. Vom Verteilerstrang 38 aus werden die einzelnen Schlitzdüsen 32 gespeist. Die Beheizung der Luft erfolgt in den vor den Schlitzdüsen 32 angebrachten Heizeinrichtungen 40. Hinter der Walze 10, in Bewegungsrichtung der Vliese gesehen, ist ein Schneidbalken 42, der zur Unterteilung der Matte 14 in vier gleiche Bahnen dient.

Die Fig. 4 zeigt im Schnitt einen vergrößerten Ausschnitt aus der Matte 14. Die Mittelschicht 50 besteht hauptsächlich aus Naturfasern, wie z.B. Kenaf, Hanf, Flachs, Jute und Sisal, in welche Polypropylenfasern eingebettet sind. Die beiden äußeren Schichten 51 und 52 sind aus den Vliesen 7 und 9 gebildet und bestehen aus Polyester- und Polypropylenfasem. Auf der linken Seite der Figur sind die äußeren Schichten 51 und 52 kurz vor der Verbindung mit der Mittelschicht 50 dargestellt. Durch die Heißluft werden nur die Polypropylenfasern in den Vliesoberflächen 34, 35, 36, 37 erweicht und miteinander verbunden.

## Patentansprüche

1. Verfahren zur Herstellung einer warmverformbaren Matte aus einem Naturfaservlies (8), welches thermoplastische Fasern mit niedrigem Schmelzpunkt enthält, und mindestens einem weiteren Vlies (7,9) aus Kunststofffasern, welches thermoplastische Fasern mit niedrigem und mit höherem Schmelzpunkt enthält, **dadurch gekennzeichnet, dass** die Vliese (7,8,9) gemeinsam einer oder mehreren Hitzequellen (12,13) kontinuierlich zugeführt werden, wobei lediglich die an der Oberfläche (34, 35, 36, 37) der Vliese befindlichen thermoplastischen Fasern mit niedrigem
Schmelzpunkt geschmolzen werden, und dass die erhitzten Vliese unmittelbar anschließend zwischen Preßwalzen (10,11) hindurchgeführt werden, so dass sich die erweichten Fasern der Vliese miteinander verbinden können.

2. Verfahren nach Anspruch 1, **dadurch gekennzeichnet, daß** die Vliese (7, 8, 9) endlos von Vlieswickelrollen (1 bis 6) abgezogen der Hitzequelle (12, 13) zugeführt werden.

3. Verfahren nach Anspruch 1 oder 2, **dadurch gekennzeichnet, daß** die Vliese (7, 8, 9) vor dem Aufrollen auf die Wickelrollen (1 bis 6) genadelt sind.

4. Verfahren nach einem der Ansprüche 1 bis 3, **dadurch gekennzeichnet, daß** die Hitzequelle (12, 13) auf die einander zugewandten Vliesseiten (34, 35; 36, 37) einwinkt.

5. Verfahren nach einem der Ansprüche 1 bis 4, **dadurch gekennzeichnet, daß** die Fasern mit niedrigem Schmelzpunkt Polypropylenfasern und die Fasern mit höherem Schmelzpunkt Polyesterfasern sind.

6. Verfahren nach einem der Ansprüche 1 bis 5, **dadurch gekennzeichnet, daß** als Hitzequelle (12, 13) Heißluft eingesetzt wird.

7. Verfahren nach einem der Ansprüche 1 bis 6, **dadurch gekennzeichnet, daß** die Vliese (7, 8, 9) kantengleich der Hitzequelle (12, 13) zugeführt werden.

8. Verfahren nach einem der Ansprüche 1 bis 7, **dadurch gekennzeichnet, daß** die Matte (14) durch Längsschneider (29) auf vorbestimmte Breiten geteilt wird.

9. Maschine zur Durchführung des Verfahrens nach einem der Ansprüche 1 bis 8, **gekennzeichnet durch** Rollenhalterungen (30) für die Vliese (7, 8, 9), ein mit Abstand davon angeordnetes Preßwalzenpaar (10, 11) mit unmittelbar davor zwischen den Vliesen (7, 8 und 8, 9) befindlichen Hitzequellen (12, 13) und einer Aufwickeleinrichtung (31) für die fertige Matte (14).

10. Maschine nach Anspruch 9, **gekennzeichnet durch** vor dem Preßwalzenpaar (10, 11) angeordnete Führungsrollen (24, 25, 26) für die einzelnen Vliese (7, 8, 9).

11. Maschine nach Anspruch 9 oder 10, **gekennzeichnet durch** ein den Preßwalzen (10, 11) nachgeschaltetes Zugwalzenpaar (15,16).

12. Maschine nach einem der Ansprüche 9 bis 11, **dadurch gekennzeichnet, daß** die Hitzequelle (12, 13) aus einzelnen in Reihe nebeneinander angeordneten Schlitzdüsen (32, 33) mit Heizeinrichtungen (40, 41) bestehen, wobei die Schlitzdüsen (32, 33) einer Reihe durch einen gemeinsamen Druckluftstrang (28) mit Verteilersträngen (38, 39) gespeist werden.

13. Maschine nach einem der Ansprüche 9 bis 12, **dadurch gekennzeichnet, daß** für jedes Vlies (7, 8, 9) jeweils zwei Rollenhalterungen (30) und eine Übergabestation (18, 19, 20) zum Verbinden von Vliesende und Vliesanfang der Vliesrollen (1 bis 6) vorgesehen sind.

14. Maschine nach einem der Ansprüche 9 bis 13, **gekennzeichnet durch** den einzelnen Vliesen (7, 8, 9) zugeordnete und vor den Preßwalzen (10, 11) liegende Kantenschneiderpaare (21, 22, 23).

## Claims

1. Process for the production of a heat-mouldable mat from a natural fibre fleece (8) which contains thermoplastic fibres with low melting point and at least one further fleece (7, 9) of synthetic material fibres which contains thermoplastic fibre with low and higher melting point, **characterised in that** the fleece (7, 8, 9) are continuously passed together to one or more heat sources (12, 13), whereby only the thermoplastic fibres with low melting point present on the surfaces (34, 35, 36, 37) of the fleece are melted and that the heated fleece are passed through between pressure rollers (10, 11) immediately subsequently so that the softened fibres of the fleece can be bound with one another.

2. Process according to claim. 1, **characterised in that** the fleece (7, 8, 9) withdrawn endlessly from fleece winding rollers (1 to 6) are passed to the heat sources (12, 13).

3. Process according to claim 1 or 2, **characterised in that** the fleece (7, 8, 9) are needled before rolling up on the winding rollers (1 to 6).

4. Process according to one of claims 1 to 2, **characterised in that** the heat source (12, 13) acts on the fleece sides (34, 35; 36, 37) facing one another.

5. Process according to one of claims 1 to 4, **characterised in that** the fibres with low melting point are polypropylene fibres and the fibres with higher melting point are polyester fibres.

6. Processes according to one of claims 1 to 5, **characterised in that** hot air is used as heat source (12, 13).

7. Process according to one of claims 1 to 6, **characterised in that** the fleece (7, 8, 9) are passed equally edged to the heat source.

8. Process according to one of claims 1 to 7, **characterised in that** the mat (14) is divided to predetermined breadths by longitudinal cutters (29).

9. Machine for the carrying out of the process according to one of claims 1 to 8, **characterised by** roller holding means (30) for the fleece (7, 8, 9), a pressing roller pair (10, 11) arranged at a distance therefrom with heating sources (12, 15) present immediately before between the fleece (7, 8 and 8, 9) and a rolling-up device (31) for the finished mat (14).

10. Machine according to claim 9, **characterised by** guiding rollers (24, 25, 26) for the individual fleece (7, 8, 9) arranged before the press roller pairs (10, 11).

11. Machine according to claim 9 or 10, **characterised by** a drawing roller pair (15, 16) introduced after the press rollers (10, 11).

12. Machine according to one of claims 9 to 11, **characterised in that** the heat source (12, 13) consists of slot nozzles (32, 33) arranged in rows next to one another, whereby the slot nozzles (32, 33) of row are suppled by a common compressed air line (28) with divider lines (38, 39).

13. Machine according to one of claims 8 to 12, **characterised in that** for each fleece (7, 8, 9) there are provided in each case two roller holding means (30) and a transfer station (18, 19, 20) for the binding of fleece end and. fleece beginning of the fleece rollers (1 to 6).

14. Machine according to one of claims 9 to 13, **characterised by** edge cutter pairs (21, 22, 23) associated with the individual fleece (7, 8, 9) and lying before the press rollers (10, 11).

## Revendications

1. Procédé de préparation d'une natte thermiquement déformable constituée d'un non tissé de fibres naturelles (8), lequel renferme des fibres thermoplastiques ayant un faible point de fusion, et d'au moins un non tissé supplémentaire (7, 9) constitué de fibres de matières plastiques, lequel contient des fibres thermoplastiques ayant un faible point de fusion et un point de fusion plus élevé, **caractérisé en ce que** les non tissés (7, 8, 9) sont introduits ensemble en continu dans une ou plusieurs sources de chaleur (12, 13), où il n'y a que les fibres thermoplastiques ayant un faible point de fusion se trouvant sur la surface (34, 35, 36, 37) des non tissés, qui sont fondues, et **en ce que** les non tissés chauffés sont conduits directement par la suite entre des cylindres de pressage (10, 11), de sorte que les fibres ramollies des non tissés peuvent se lier l'une à l'autre.

2. Procédé selon la revendication 1, **caractérisé en ce que** les non tissés (7, 8, 9) retirés en continu de rouleaux d'enroulement de non tissés (1 à 6), sont introduits dans la source de chaleur (12, 13).

3. Procédé selon la revendication 1 ou 2, **caractérisé en ce que** les non tissés (7, 8, 9) sont aiguilietés avant d'être enroulés sur les rouleaux d'enroulement (1 à 6).

4. Procédé selon l'une quelconque des revendications 1 à 3, **caractérisé en ce que** la source de chaleur (12, 13) agit sur les côtés des non tissés toumés l'un vers l'autre (34, 35; 36, 37).

5. Procédé selon l'une quelconque des revendications 1 à 4, **caractérisé en ce que** les fibres ayant un faible point de fusion, sont des fibres de polypropylène, et les fibres ayant un point de fusion plus élevé sont des fibres de polyester.

6. Procédé selon l'une quelconque des revendications 1 à 5, **caractérisé en ce que** de l'air chaud est mis en oeuvre en tant que source de chaleur (12, 13).

7. Procédé selon l'une quelconque des revendications 1 à 6, **caractérisé en ce que** les non tissés (7, 8, 9) sont introduits par le même bord dans la source de chaleur (12, 13).

8. Procédé selon l'une quelconque des revendications 1 à 7, **caractérisé en ce que** la natte (14) est divisée par un découpeur longitudinal (29) sur des largeurs prédéterminées.

9. Machine pour réaliser le procédé selon l'une quelconque des revendications 1 à 8, **caractérisée par** des supports de rouleau (30) destinés aux non tissés (7, 8, 9), une paire de cylindres de pressage (10, 11) disposée à distance de ces derniers, avec des sources de chaleur (12, 13) se trouvant directement devant, entre les non tissés (7, 8 et 8, 9) et un dispositif enrouleur (31) pour la natte achevée (14).

10. Machine selon la revendication 9, **caractérisée par** des rouleaux de guidage (24, 25, 26) disposés devant la paire de cylindres de pressage (10, 11) pour les non tissés individuels (7, 8, 9).

11. Machine selon la revendication 9 ou 10, **caractérisée par** une paire de cylindres d'étirage (15, 16) disposée en aval des cylindres de pressage (10, 11).

12. Machine selon l'une quelconque des revendications 9 à 11, **caractérisée en ce que** la source de chaleur (12, 13) est constituée de buses individuelles (32, 33) à fente, disposées en rangée, l'une à côté de l'autre, avec des dispositifs de chauffage (40, 41), les buses à fente (32, 33) d'une rangée étant alimentées par une ligne d'air comprimé (28) commune avec des lignes de distribution (38, 39).

13. Machine selon l'une quelconque des revendications 9 à 12, **caractérisée en ce qu'**il est prévu pour chaque non tissé (7, 8, 9), à chaque fois, deux supports de rouleau (30) et un poste de transfert (18, 19, 20) pour joindre le bout du non tissé et le début du non tissé des rouleaux de non tissé (1 à 6).

14. Machine selon l'uns quelconque des revendications 9 à 13, **caractérisée par** des paires de coupe-bordures (21, 22, 23) associées aux non tissés individuels (7, 8, 9) et se trouvant devant les cylindres de pressage (10, 11).
